# EUROPÄISCHE PATENTSCHRIFT

(11) **EP 1 434 672 B1**
(45) Veröffentlichungstag und Bekanntmachung des Hinweises auf die Patenterteilung: **16.02.2005**
(21) Anmeldenummer: 02790354.1
(22) Anmeldetag: 11.11.2002
(51) Int. Cl.: B26B 25/00, B26D 1/00

(54) **ROTIEREND ANTREIBBARES SCHNEIDMESSER**
CUTTING BLADE THAT CAN BE ROTATIONALLY DRIVEN
LAME ENTRAINABLE EN ROTATION

(30) Priorität: 09.11.2001 DE 10155048
(43) Veröffentlichungstag der Anmeldung: 07.07.2004
(73) Patentinhaber: Weber Maschinenbau GmbH & Co. Kg, D-35236 Breidenbach (DE)
(72) Erfinder: WEBER, Günther, 17094 Zachow (DE); KRAFT, Matthias, 17348 Alt Käblich (DE)
(74) Vertreter: Manitz, Finsterwald & Partner GbR
(86) Internationale Anmeldenummer: PCT/EP2002/012590
(87) Internationale Veröffentlichungsnummer: WO 2003/039823

(56) Entgegenhaltungen:
- DE-A- 3 932 557
- DE-A- 4 037 122
- DE-A- 4 431 382
- DE-C- 19 502 216

## Beschreibung

Die Erfindung betrifft ein rotierend antreibbares Schneidmesser, insbesondere für mit hoher Schnittfolge arbeitende Vorrichtungen zum Aufschneiden von Lebensmittelprodukten wie Schinken, Wurst, Käse und dergleichen, mit einem zentralen Befestigungsbereich und einem als Schneide dienenden Außenumfang.

An derartige Messer, die insbesondere bei so genannten Slicern zum Aufschneiden von Lebensmittelprodukten Verwendung finden, werden hinsichtlich Steifigkeit und Festigkeit sehr hohe Anforderungen gestellt. Diese Forderungen führen dazu, dass diese Messer in aufwändigen Herstellungsverfahren gefertigt werden müssen und dabei relativ hohes Gewicht aufweisen.

Aufgabe der Erfindung ist es, ein Messer der eingangs angegebenen Art zu schaffen, das sich im Vergleich zu herkömmlichen Messern durch höhere Steifigkeit bei gleichzeitig geringerem Gewicht auszeichnet und das überdies kostengünstig gefertigt werden kann.

Gelöst wird diese Aufgabe nach der Erfindung im wesentlichen dadurch, dass zwischen dem im wesentlichen eben ausgebildeten und zumindest eine mittige Durchbrechung aufweisenden zentralen Befestigungsbereich und einem Randbereich, dessen Außenumfang als Schneidkante ausgebildet ist, ein Stabilisierungsbereich in Form von mindestens einer umlaufenden Auswölbung vorgesehen ist.

Die insbesondere wulstförmig gestaltete, umlaufende Auswölbung führt bei vergleichsweise geringer Materialstärke zu einer hohen Steifigkeit des Messers und beeinträchtigt dabei in keiner Weise die randseitige Messergestaltung, insbesondere die Ausbildung der Schneidkante.

Besonders vorteilhafte Ausgestaltungen der Erfindung sind in den Unteransprüchen angegeben.

Ein Ausführungsbeispiel der Erfindung wird unter Bezugnahme auf die Zeichnung erläutert, deren einzige Figur eine schematische Axialschnittansicht einer Ausführungsform eines erfindungsgemäßen Messers zeigt.

Das zur Verwendung bei Slicern bestimmte Messer umfasst einen zentralen, im wesentlichen eben ausgebildeten Befestigungsbereich 1 mit einer mittigen Durchbrechung 2. Diese Durchbrechung 2 dient im Falle eines Kreismessers zu Befestigungszwecken und im Falle eines Sichelmessers zur Zentrierung, wobei bei einem derartigen Sichelmesser mit radialem Abstand zur Durchbrechung 2 mehrere um die Durchbrechung 2 herum verteil angeordnete Befestigungsöffnungen vorgesehen sind.

Radial nach außen geht dieser zentrale Befestigungsbereich 1 in eine Auswölbung 7 über, die einen Stabilisierungsbereich bildet. Die im Querschnitt kontinuierlich gekrümmte Auswölbung 5 umgibt den zentralen Befestigungsbereich 1, so dass dieser praktisch vertieft in einer Mulde liegt.

An die Auswölbung 5 schließt sich radial nach außen ein Randbereich 3 an, dessen Umfang als Schneidkante 4 ausgebildet ist. Legt man einerseits durch die Schneidkante 4 eine Basisebene 6 und durch den Scheitel der Auswölbung 5 eine Topebene 7, dann befindet sich der zentrale Befestigungsbereich 1 zwischen diesen beiden Ebenen 6, 7, wobei die Auswölbung 5 und die Neigung des Randbereichs 3 bezüglich der erwähnten, zueinander parallelen Ebenen so gewählt ist, dass im Regelfall der Abstand der zentralen Befestigungsebene 1 bezüglich der Basisebene 6 geringer ist als bezüglich der Topebene 7.

Das erfindungsgemäße Prinzip der Erhöhung der Festigkeit bzw. Steifigkeit des Messers unter gleichzeitiger Minimierung des Gewichts lässt sich sowohl bei Messern verwenden, deren Schneidkante auf einem Kreis liegt, als auch bei Messern, deren Schneidkante sichelförmig bzw. über den Umfang mit zunehmendem Radius verläuft.

Bei ringförmiger, in sich geschlossener Auswölbung 5 lässt sich der sichelförmige Schneidkantenverlauf durch entsprechende Gestaltung des Randbereichs 3 erzielen, aber es ist auch möglich, die Auswölbung 5 über den Umfang dem Verlauf der Schneidkante folgen zu lassen, so dass der Randbereich 3 auch bei einem Sichelmesser über seinen Umfang eine im wesentlichen gleiche radiale Erstreckung aufweist.

### Bezugszeichenliste

- 1: zentraler Befestigungsbereich
- 2: mittige Durchbrechung
- 3: Randbereich
- 4: Schneidkante
- 5: Auswölbung (Stabilisierungsbereich)
- 6: Basisebene
- 7: Topebene
- 8: Übergangsbereich
- 9: Messerachse

## Patentansprüche

1. Rotierend antreibbares Schneidmesser, insbesondere für mit hoher Schnittfolge arbeitende Vorrichtungen zum Aufschneiden von Lebensmittelprodukten wie Schinken, Wurst, Käse und dergleichen, mit einem zentralen Befestigungsbereich (1) und einem als Schneide dienenden Außenumfang, wobei zwischen dem im wesentlichen eben ausgebildeten und zumindest eine mittige Durchbrechung (2) aufweisenden zentralen Befestigungsbereich (1) und einem Randbereich (3), dessen Außenumfang als Schneidkante (4) ausgebildet ist, ein Stabilisierungsbereich in Form von mindestens einer umlaufenden Auswölbung (5) vorgesehen ist,
**dadurch gekennzeichnet,**
**dass** die Auswölbung (5) im Querschnitt wulstförmig und kontinuierlich gekrümmt ausgebildet ist,
**dass** die Schneidkante (4) in einer im Axialschnitt des Schneidmessers die untere Begrenzung des Schneidmessers bildenden Basisebene (6) gelegen ist, und
**dass** die Ebene des zentralen Befestigungsbereichs (1) in Axialrichtung betrachtet zwischen der Basisebene (6) und einer durch den Scheitel der kontinuierlich gekrümmten Auswölbung (5) verlaufenden Topebene (7) gelegen ist,
wobei der Abstand des zentralen Befestigungsbereichs (1) von der Basisebene (6) und der Topebene (7) jeweils größer als die Materialdicke des Schneidmessers ist.

2. Schneidmesser nach Anspruch 1,
**dadurch gekennzeichnet,**
**dass** der Abstand des zentralen Beiestigungsbereichs (1) von der Basisebene (6) geringer ist als ihr Abstand von der Topebene (7).

3. Schneidmesser nach einem der vorhergehenden Ansprüche,
**dadurch gekennzeichnet,**
**dass** der Randbereich (3) unter einem spitzen Winkel zur Basisebene (6) verläuft.

4. Schneidmesser nach einem der vorhergehenden Ansprüche,
**dadurch gekennzeichnet,**
**dass** die radiale Erstreckung der Auswölbung (5) etwa der radialen Erstreckung des Randbereichs (3) entspricht.

5. Schneidmesser nach einem der vorhergehenden Ansprüche,
**dadurch gekennzeichnet,**
**dass** der Außenumfang des mit der Schneidkante (4) versehenen Randbereichs (3) kreisförmig ist.

6. Schneidmesser nach einem oder mehreren der Ansprüche 1 bis 4,
**dadurch gekennzeichnet,**
**dass** bei sichelförmig verlaufender Schneidkante (4) die Auswölbung (5) in Umfangsrichtung des Messers dem Schneidkantenverlauf zumindest im wesentlichen folgt.

7. Schneidmesser nach einem oder mehreren der Ansprüche 1 bis 4,
**dadurch gekennzeichnet,**
**dass** bei sichelförmig verlaufender Schneidkante (4) die Auswölbung (5) konzentrisch zur Messerachse (9) verläuft.

8. Schneidmesser nach Anspruch 6 oder 7,
**dadurch gekennzeichnet,**
**dass** die mittige Durchbrechung (2) eine Zentrieröffnung bildet und dass mit radialem Abstand zu dieser Zentrieröffnung und um die Zentrieröffnung herum verteilt BefestigungsöShungen vorgesehen sind.

## Claims

1. A rotatingly drivable cutting blade, in particular for apparatuses working with a high cutting sequence for the slicing of food products such as ham, sausage, cheese and the like,
comprising a central securing zone (1) and an outer periphery serving as a cutting edge, with a stabilizing zone in the form of at least one circularly extending arch (5) being provided between the substantially planar central securing zone (1), which has at least one central opening (2), and a marginal zone (3) whose outer periphery is made as a cutting edge (4),
**characterized in that**
the arch (5) is formed in bead shape in cross-section and is continuously curved;
**in that** the cutting edge (4) is disposed in a base plane (6) forming the lower boundary of the cutting blade in the axial section of the cutting blade; and
**in that** the plane of the central securing zone (1), when considered in the axial direction, is disposed between the base plane (6) and a top plane (7) extending through the apex of the continuously curved arch (5),
wherein the spacing of the central securing zone (1) from the base plane (6) and from the top plane (7) is in each case larger than the material thickness of the cutting blade.

2. A cutting blade in accordance with claim 1, **characterized in that** the spacing of the central securing zone (1) from the base plane (6) is smaller than its spacing from the top plane (7).

3. A cutting blade in accordance with any one of the preceding claims, **characterized in that** the marginal zone (3) extends toward the base plane (6) at an acute angle.

4. A cutting blade in accordance with any one of the preceding claims, **characterized in that** the radial extent of the arch (5) approximately corresponds to the radial extent of the marginal zone (3).

5. A cutting blade in accordance with any one of the preceding claims, **characterized in that** the outer periphery of the marginal zone (3) provided with the cutting edge (4) is circular.

6. A cutting blade in accordance with one or more of claims 1 to 4, **characterized in that** the arch (5) at least substantially follows the extent of the cutting edge in the peripheral direction of the blade with a cutting edge (4) extending in scythe-like shape.

7. A cutting blade in accordance with one or more of claims 1 to 4, **characterized in that** the arch (5) extends concentrically to the blade axis (9) with the cutting edge (4) extending in scythe-like shape.

8. A cutting blade in accordance with claim 6 or claim 7, **characterized in that** the central opening (2) forms a centering aperture; and **in that** securing openings are provided with a radial spacing from said centering aperture and are distributed around it.

## Revendications

1. Lame de coupe rotative entraînable, en particulier pour des dispositifs de découpe de produits alimentaires tels que le jambon, la saucisse, le fromage et analogues fonctionnant avec des vitesses de coupe élevées, comprenant une zone de fixation centrale (1) et un pourtour extérieur servant d'élément de coupe, une zone de stabilisation sous forme d'au moins un renflement (5) étant prévue entre la zone de fixation centrale (1) configurée pour l'essentiel de façon plane et présentant au moins un passage central (2) et une zone de bordure (3) dont le pourtour extérieur est configuré sous forme d'arête de coupe (4), **caractérisée en ce que** le renflement (5) est configuré en coupe transversale sous forme de bourrelet et est courbé de façon continue, **en ce que** l'arête de coupe (4) se trouve dans un plan de base (6) formant, en coupe axiale de la lame de coupe, la limite inférieure de la lame de coupe, et **en ce que** le plan de la zone de fixation centrale (1), vu en direction axiale, se trouve entre le plan de base (6) et un plan supérieur (7) passant par le sommet du renflement courbé de façon continue (5), la distance entre la zone de fixation centrale (1) et le plan de base (6) et le plan supérieur (7) est respectivement supérieure à l'épaisseur de matériau de la lame de coupe.

2. Lame de coupe selon la revendication 1, **caractérisée en ce que**
la distance entre la zone de fixation centrale (1) et le plan de base (6) est inférieure à la distance entre cette zone et le plan supérieur (7).

3. Lame de coupe selon l'une des revendications précédentes, **caractérisée en ce que** la zone de bordure (3) s'étend en formant un angle aigu par rapport au plan de base (6).

4. Lame de coupe selon l'une des revendications précédentes, **caractérisée en ce que** l'extension radiale du renflement (5) correspond approximativement à l'extension radiale de la zone de bordure (3).

5. Lame de coupe selon l'une des revendications précédentes, **caractérisée en ce que** le pourtour extérieur de la zone de bordure (3) pourvue de l'arête de coupe (4) est circulaire.

6. Lame de coupe selon l'une ou plusieurs des revendications 1 à 4, **caractérisée en ce que** pour une arête de coupe (4) s'étendant de façon courbée, le renflement (5) suit au moins pour l'essentiel le tracé de l'arête de coupe dans la direction périphérique de la lame.

7. Lame de coupe selon l'une ou plusieurs des revendications 1 à 4, **caractérisée en ce que** pour une arête de coupe (4) s'étendant de façon courbée, le renflement (5) s'étend concentriquement par rapport à l'axe de la lame (9).

8. Lame de coupe selon la revendication 6 ou 7, **caractérisée en ce que** le passage central (2) forme une ouverture de centrage et **en ce qu'**il est prévu des ouvertures de fixation réparties à une distance radiale de cette ouverture de centrage et autour de l'ouverture de centrage.
